# FASCICULE DE BREVET EUROPEEN

(11) **EP 1 988 794 B1**
(45) Date de publication et mention de la délivrance du brevet: **17.11.2010**
(21) Numéro de dépôt: 07731049.8
(22) Date de dépôt: 27.02.2007
(51) Int. Cl.: A44C 9/00, A44C 27/00

(54) **BIJOU CIRCULAIRE A ANNEAUX TOURNANTS INDEXES ET SON PROCEDE DE FABRICATION**
RUNDES SCHMUCKSTÜCK MIT INDIZIERTEN DREHRINGEN UND HERSTELLUNGSVERFAHREN DAFÜR
CIRCULAR PIECE OF JEWELLERY COMPRISING INDEXED ROTATING RINGS AND METHOD FOR THE PRODUCTION THEREOF

(30) Priorité: 02.03.2006 FR 0601868
(43) Date de publication de la demande: 12.11.2008
(73) Titulaire: Société de Fabrication Maty S.F.M., 25000 Besançon (FR)
(72) Inventeur: GRELOT, Philippe, F-25048 Besançon Cedex (FR)
(74) Mandataire: Nithardt, Roland
(86) Numéro de dépôt international: PCT/FR2007/000345
(87) Numéro de publication internationale: WO 2007/099220

(56) Documents cités:
- EP-A2- 1 132 017
- WO-A-2006/026887
- FR-A1- 2 693 880
- GB-A- 2 337 687
- US-A- 3 877 249
- US-A- 5 873 265
- US-B1- 6 295 732

## Description

### Domaine technique :

La présente invention concerne un bijou circulaire à anneaux tournants indexés tels qu'une bague, une alliance, un bracelet, un pendentif, un accessoire de mode ou similaire, comprenant au moins un anneau intérieur et au moins un anneau extérieur, montés librement de manière coaxiale pour tourner l'un par rapport à l'autre autour de leur axe commun, ledit bijou comportant des moyens d'indexage permettant d'indexer la position relative des anneaux l'un par rapport l'autre, dans le but notamment de modifier le dessin formé par des éléments décoratifs portés par lesdits anneaux, tels que des pierres, des gravures, etc., ces moyens d'indexage comportant au moins un doigt d'indexage dans une zone de contact d'au moins un desdits anneaux et au moins un cran d'indexage dans l'autre zone de contact dudit anneau adjacent orienté vers ledit premier anneau, ledit doigt d'indexage étant mobile entre une position saillante dans laquelle il est logé dans ledit cran d'indexage et verrouille la position relative desdits anneaux, et une position escamotée dans laquelle il autorise une rotation relative de ces anneaux. L'invention concerne également un procédé de fabrication de ce type de bijou.

### Technique antérieure :

Ce type de bijou pourvu de moyens d'indexage de la position des anneaux l'un par rapport à l'autre n'est pas courant. Il existe quelques solutions basées sur des systèmes à billes et à ressorts comme dans la publication US 5,873,265. Il existe aussi d'autres solutions basées sur des lames ressort montées entre les anneaux et coopérant avec des crans d'indexage comme dans les publications FR2693880, EP1132017 et WO2006/026887. Ces solutions nécessitent toutes un très grand nombre de pièces à assembler, étant donné que les ressorts, les billes, les lames ressort sont des pièces rapportées. Ces solutions sont donc très complexes et coûteuses à mettre en oeuvre. L'assemblage de ces pièces nécessite des outillages spécifiques pour maintenir les éléments ressort pendant le montage. L'intégration de tels mécanismes rend le bijou volumineux et inesthétique. Enfin, l'appellation « métaux précieux » intègre toutes les pièces du mécanisme, telles que les billes, les éléments ressort, qui entrent dans le poids de la pièce de bijouterie et grèvent son prix.

### Exposé de l'invention :

La présente invention vise à résoudre ce problème en proposant un bijou et son procédé de imbrication basés sur une technologie simple, compétitive, reproductible, sans ajout de pièce, offrant un assemblage rapide et simple, sans outillage spécial, permettant de créer une ou plusieurs positions indexées entre les anneaux, le nombre d'anneaux assemblés n'étant pas limité, offrant une grande liberté de variantes de réalisation, l'invention ayant l'avantage de ne pas pénaliser le volume ni l'esthétique du bijou, ce bijou pouvant être entièrement réalisé en métaux précieux.

Dans ce but, l'invention concerne un bijou circulaire du genre indiqué en préambule, caractérisé en ce que le doigt d'indexage est ménagé sur une languette flexible formant une seule pièce avec ledit premier anneau et agencée pour s'escamoter sous l'action d'une force de rotation appliquée à au moins un desdits anneaux supérieure à la résistance élastique de ladite languette flexible.

Les moyens d'indexage peuvent comporter plusieurs crans d'indexage agencés pour définir plusieurs positions indexées. De même, ils peuvent comporter au moins deux doigts d'indexage disposés à distance et portés chacun par une languette flexible. Selon la forme du bijou, ces moyens d'indexage peuvent être ménagés dans les diamètres correspondants desdits anneaux ou dans les flancs correspondants de ces anneaux. Si le bijou comporte un anneau intérieur et plusieurs anneaux extérieurs juxtaposés, ces moyens d'indexage peuvent être ménagés dans les flancs correspondants d'au moins deux desdits anneaux extérieurs. Si le bijou comporte un anneau intérieur sur lequel sont montés plusieurs anneaux superposés, ces moyens d'indexage peuvent être ménagés dans les flancs correspondants d'au moins deux desdits anneaux superposés.

Dans la forme de réalisation préférée, la languette flexible est taillée dans une zone de contact d'au moins un desdits anneaux de manière à être mobile entre ses positions saillante et escamotée en direction de l'anneau adjacent, et comporte une protubérance extérieure format ledit doigt d'indexage, et la cran d'indexage est taillé dans l'autre zone de contact dudit anneau adjacent orienté vers ledit premier anneau, le doigt d'indexage et le cran d'indexage ayant un profil courbe complémentaire.

Le but est également atteint par un procédé de fabrication du bijou circulaire tel que décrit ci-dessus, dans lequel on réalise lesdits anneaux séparément par enlèvement de matière en usinant dans la masse lesdits moyens d'indexage, on les assemble librement de manière coaxiale l'un dans l'autre et on verrouillage l'assemblage de ces anneaux pour le rendre indémontable, ce qui évite l'utilisation de pièces complémentaires et simplifie considérablement le montage du bijou.

### Description sommaire des dessins :

La présente invention et ses avantages apparaîtront mieux dans la description suivante d'un mode de réalisation donné à titre d'exemple non limitatif, en référence aux dessins annexés, dans lesquels :
- la figure 1 est une vue de dessus d'un bijou selon l'invention sous la forme d'une bague comportant trois anneaux tournants,
- les figures 2A et 2B sont des vues en coupe partielle et totale du bijou selon les lignes AA et BB de la figure 1, et les figures 2C et 2D sont des vues en coupe partielle et totale du bijou selon les lignes CC et DD de la figure 2B,
- les figures 3A et 3B sont des vues en perspective et en coupe partielle d'un premier anneau extérieur du bijou de la figure 1, et les figures 3C et 3D sont des vues en coupe totale et partielle de cet anneau selon les lignes CC et DD de la figure 3B, et
- les figures 4A et 4B sont des vues en perspective et en coupe partielle d'un second anneau extérieur du bijou de la figure 1, et la figure 4C est une vue en coupe partielle de cet anneau selon la ligne CC de la figure 4B.

### Illustrations de l'invention et meilleure manière de la réaliser :

En référence aux figures, le bijou 1 circulaire à anneaux tournants indexés selon l'invention est illustré par une bague comportant un anneau intérieur 2 portant trois anneaux extérieurs 3, 4, 5 juxtaposés, ces anneaux étant montés librement de manière coaxiale pour tourner l'un par rapport à l'autre autour de leur axe commun. Chaque anneau extérieur 3-5 porte une pierre 6 sertie et, selon la position relative des anneaux extérieurs 3-5 entre eux, ces pierres 6 peuvent être alignées parallèlement à l'axe de la bague, décalées et alignées en diagonale (voir fig. 1) ou décalées en formant un V, dans le but créer des motifs différents avec un même bijou 1. L'objet de l'invention est d'intégrer des moyens d'indexage 7 entre ces trois anneaux extérieurs 3-5 permettant de les positionner entre eux selon un motif choisi, l'ensemble formé par ces trois anneaux 3-5 restant mobile en rotation autour de l'anneau intérieur 2 de manière à conserver le motif.

Cet exemple n'est pas limitatif étant que le bijou 1 circulaire selon l'invention peut être un bracelet, un pendentif, un accessoire de mode ou similaire, réalisé en métaux précieux ou fantaisie. De même, le nombre d'anneaux extérieurs peut être égal à un, à deux ou supérieur à trois. Ces anneaux peuvent être juxtaposés comme dans l'exemple de la bague ou superposés par exemple pour un pendentif. Dans ce cas, le bijou 1 comporte un anneau intérieur 2, un anneau extérieur 3 et un ou plusieurs anneaux intermédiaires, ces différents anneaux pouvant tourner les uns par rapport aux autres, l'anneau intérieur 2 pouvant être fixe ou également libre en rotation.

L'anneau intérieur 2 est conçu pour porter et guider en rotation les anneaux extérieurs 3-5 moyennant un jeu de fonctionnement et pour assurer leur maintien axial. Il comporte à cet effet des portées cylindriques 20 et deux butées d'extrémité 21, 22, l'une au moins étant formée d'une lèvre pliable 22 déformable entre un état initial dans lequel elle est ouverte et autorise le montage des anneaux extérieurs 3-5 sur l'anneau intérieur 2 et un état final définitif dans lequel elle est pliée et rend cet assemblage indémontable. Cet anneau intérieur 2 peut être réalisé de manière différente dans le respect de ses fonctions.

Dans l'exemple illustré, les moyens d'indexage 7 sont prévus dans les zones de contact entre les anneaux extérieurs 3-5 et plus particulièrement dans leurs flancs ou cotés latéraux comme dans l'exemple illustré. Si le bijou 1 ne comporte qu'un anneau extérieur 3, les moyens d'indexage 7 sont prévus entre l'anneau extérieur 3 et l'anneau intérieur 2, notamment dans la zone de contact entre au moins un de ses flancs et une des butées d'extrémité 21, 22. Ces moyens d'indexage 7 peuvent également être prévus sur les diamètres intérieur et extérieur des anneaux 2, 3, notamment si le bijou 1 comporte des anneaux superposés.

Ces moyens d'indexage 7 comportent, dans la zone de contact entre les anneaux 3-5, au moins un cran d'indexage 70 solidaire d'un des anneaux et au moins un doigt d'indexage 71 solidaire de l'autre anneau, ce doigt d'indexage 71 étant mobile entre une position saillante dans la zone de contact, dans laquelle il est logé dans le cran d'indexage 70 et verrouille la position relative des anneaux, et une position escamotée de la zone de contact, dans laquelle il autorise une rotation relative de ces anneaux 3-5.

Dans l'exemple illustré, l'anneau extérieur central 4 comporte sur ses flancs des crans d'indexage 70 et les anneaux extérieurs 3, 5 disposés de part et d'autre de l'anneau extérieur central 4 comportent des doigts d'indexage 71. La configuration inverse peut être également envisagée. Les moyens d'indexage 7 peuvent aussi être limités à deux anneaux extérieurs 3 et 4 ou 4 et 5, selon le résultat souhaité.

En référence plus particulièrement aux figures 4A-C, l'anneau extérieur central 4 comporte, dans chacun de ses flancs, plusieurs crans d'indexage 70 répartis régulièrement sur sa circonférence. Il en comporte dix sur chaque flanc, disposés symétriquement par rapport au plan médian de cet anneau. Chaque cran d'indexage 70 est formé d'une entaille de forme courbe, par exemple circulaire, ouverte axialement en direction de l'anneau adjacent 3, 5. Ce nombre de crans d'indexage 70 n'est pas limitatif et permet de définir plusieurs positions indexées. Cet anneau extérieur central 4 comporte des portées cylindriques 40 de part et d'autre d'évidements d'allègement 41.

Les figures 3A-D illustrent un anneau extérieur 3 adjacent à l'anneau extérieur central 4, identique et symétrique à l'anneau extérieur 5. Cet anneau extérieur 3 comporte au moins un doigt d'indexage 71 et, dans cet exemple, deux doigts d'indexage 71 diamétralement opposés. Chaque doigt d'indexage 71 est formé d'une protubérance de forme courbe, par exemple circulaire, orientée axialement en direction de l'anneau adjacent 4 et complémentaire à celle des crans d'indexage 70. Chaque doigt d'indexage 71 est ménagé sur une languette flexible 72 solidaire de l'anneau extérieur 3 et taillée dans la masse pour ne former qu'une seule pièce avec ledit anneau 3. Cette languette flexible 72 est séparée du reste de l'anneau 3 par une fente 73 et permet de rendre le doigt d'indexage 71 mobile entre ses positions saillante et escamotée, la position saillante correspondant à la position repos de la languette flexible 72 et la position escamotée correspondant à sa position comprimée. Cette position comprimée est obtenue sous l'action d'une force de rotation relative appliquée sur les anneaux adjacents 3 et 4 supérieure à la résistance élastique de la languette flexible 72, le doigt d'indexage 71 se déplaçant par rapport au cran d'indexage 70 en enfonçant la languette flexible 72. La résistance élastique de la languette flexible 72 est déterminée par sa longueur. En jouant sur cette longueur, on peut modifier la force d'indexage entre les anneaux 3-5. Les deux languettes flexibles 72 sont disposées symétriquement et orientées en sens inverse de manière à permettre la rotation des anneaux 3-5 dans les deux sens de rotation. Bien entendu, le nombre de languettes flexibles 72 n'est pas limitatif et peut être supérieur à deux selon la taille du bijou 1, par exemple dans le cas d'un bracelet.

Cet anneau extérieur 3 comme l'anneau extérieur 5 comporte des portées cylindriques 30, 50 prévues de part et d'autre d'évidements d'allègement 31, 51. Le nombre de doigts d'indexage 71 n'est pas limité à deux, et peut être égal à un ou supérieur à deux selon le résultat recherché et le diamètre des anneaux.

Ces moyens d'indexage 7 sont totalement invisibles dans le bijou 1 et permettent de modifier à souhait le motif créé par les décors prévus sur les anneaux extérieurs 3-5 tournants, ces décors pouvant être des dessins mais aussi des inscriptions. Il suffit pour cela de tourner un anneau 3-5 par rapport à l'autre en forçant légèrement pour surmonter la force d'indexage et escamoter les doigts d'indexage 71 de manière à changer de cran d'indexage 70 et modifier ainsi la position d'indexage entre les anneaux 3-5.

### Possibilités d'application industrielle :

Le procédé de fabrication du bijou 1 circulaire à anneaux tournants, selon l'invention, comporte au moins les étapes suivantes :
a) on réalise les anneaux intérieur 2 et extérieurs 3-5 séparément avec leurs moyens d'indexage intégrés, par enlèvement de matière, en usinant dans la masse les crans d'indexage 70 et les languettes flexibles 72 avec leur doigt d'indexage 71, les portées cylindriques 20-50 et les évidements d'allègement 21-51, ainsi que les logements pour les pierres 6,
b) on assemble les anneaux extérieurs 3-5 sur l'anneau intérieur 2 par emboîtement axial, en positionnant les anneaux extérieurs 3-5 l'un par rapport à l'autre de sorte que les doigts d'indexage 71 se logent dans des crans d'indexage 70,
c) puis on verrouille l'assemblage de ces anneaux 2-5 pour le rendre indémontable.

Ce mode de réalisation des moyens d'indexage 7 simplifie considérablement leur mise en oeuvre et étend leur application à une large gamme de bijoux à des coûts compétitifs. Il permet de multiples combinaisons allant d'un anneau extérieur indexé sur un anneau intérieur à plusieurs anneaux extérieurs indexés les uns par rapport aux autres sur un anneau intérieur, ces anneaux pouvant être adjacents et/ou superposés. Les moyens d'indexage 7 étant directement usinés dans les anneaux, ils ne nécessitent aucune pièce complémentaire, aucun montage spécifique et peuvent être réalisés en métaux précieux. L'assemblage est donc grandement simplifié et ne nécessite aucun outillage spécial de maintien des éléments ressort La force d'indexage est réglable en fonction de la longueur des languettes flexibles 72. De même, le nombre de positions indexées est ajustable en fonction du nombre de crans d'indexage 70. Ces moyens d'indexage 7 sont verrouillés en position de repos des languettes flexibles 72, il n'y a donc pas de risque de fatigue. L'usinage des crans d'indexage 70 est réalisable en une seule opération sur des machines à commande numérique et ne nécessite pas de reprise. La mise cote à cote de plusieurs anneaux indexés permet la réalisation de motifs complexes. Ces moyens d'indexage 7 étant applicable aux anneaux tournants permettent de conserver le motif tout en permettant la rotation de l'ensemble des anneaux.

Il ressort clairement de cette description que l'invention permet d'atteindre les buts fixés. La présente invention n'est pas limitée à l'exemple de réalisation décrit mais s'étend à toute modification et variante évidentes pour un homme du métier tout en restant dans l'étendue de la protection définie dans les revendications annexées.

## Revendications

1. Bijou (1) circulaire à anneaux tournants indexés tels qu'une bague, une alliance, un bracelet, un pendentif, un accessoire de mode ou similaire, comprenant au moins un anneau intérieur (2), et au moins un anneau extérieur (3-5), montés librement de manière coaxiale pour tourner l'un par rapport à l'autre autour de leur axe commun, ledit bijou comportant des moyens d'indexage (7) permettant d'indexer la position des anneaux (2-5) l'un par rapport l'autre, lesdits moyens d'indexage (7) comportant au moins un doigt d'indexage (71) dans une zone de contact d'au moins un desdits anneaux et au moins un coran d'indexage (70) dans l'autre zone de contact dudit anneau adjacent orienté vers ledit premier anneau, ledit doigt d'indexage étant mobile entre une position saillante dans laquelle il est logé dans ledit cran d'indexage (70) et verrouille la position relative desdits anneaux (2-5), et une position escamotée dans laquelle il autorise une rotation relative de ces anneaux (2-5), **caractérisé en ce que** ledit doigt d'indexage (71) est ménagé sur une languette flexible (72) formant une seule pièce avec ledit premier anneaux et agencée pour s'escamoter sous l'action d'une force de rotation appliquée à au moins un desdits anneaux (2-5) supérieure à la résistance élastique de ladite languette flexible (72).

2. Bijou selon la revendication 1, **caractérisé en ce que** lesdits moyens d'indexage (7) comportent plusieurs crans d'indexage (70) agencés pour définir plusieurs positions indexées.

3. Bijou selon la revendication 1, **caractérisé en ce que** lesdits moyens d'indexage (7) comportent au moins deux doigts d'indexage (71) disposés à distance et portés chacun par une languette flexible (72).

4. Bijou selon la revendication 1, **caractérisé en ce que** lesdits moyens d'indexage (7) sont ménagés dans les diamètres correspondants desdits anneaux.

5. Bijou selon la revendication 1, **caractérisé en ce que** lesdits moyens d'indexage (7) sont ménagés dans les flancs correspondants desdits anneaux (2-5).

6. Bijou selon la revendication 5, comportant un anneau intérieur (2) et plusieurs anneaux extérieurs (3,5) juxtaposés, **caractérisé en ce que** lesdits moyens d'indexage (7) sont ménagés dans les flancs correspondants d'au moins deux desdits anneaux.

7. Bijou selon la revendication 4, comportant un anneau intérieur (2) sur lequel sont montés plusieurs anneaux superposés, **caractérisé en ce que** lesdits moyens d'indexage (7) sont ménagés dans les diamètres correspondants d'au moins deux desdits anneaux.

8. Bijou selon la revendication 1, **caractérisé en ce que** ladite languette flexible (72) est taillée dans une zone de contact d'au moins un premier anneau de manière à être mobile entre ses positions saillante et escamotée en direction de l'anneau adjacent, et comporte une protubérance extérieure formant ledit doigt d'indexage (71), et **en ce que** ledit cran d'indexage (70) est taillé dans l'autre zone de contact dudit anneau (4) adjacent orienté vers le premier anneau pourvu dudit doigt d'indexage (71).

9. Bijou selon la revendication 8, **caractérisé en ce que** ledit doigt d'indexage (71) et ledit cran d'indexage (70) ont un profil courbe complémentaire.

10. Bijou selon l'une quelconque des revendications précédentes, **caractérisé en ce que** lesdits agneaux (2-5) comportent des évidements d'allégement (21-51).

11. Procédé de fabrication d'un bijou (1) circulaire selon l'une quelconque des revendications précédentes, dans lequel on réalise lesdits anneaux (2-5) séparément par enlèvement de matière en usinant dans la masse lesdits moyens d'indexage (7), on les assemble librement de manière coaxiale l'un dans l'autre et on verrouille l'assemblage de ces anneaux pour le rendre indémontable.

## Claims

1. Circular piece of jewellery (1) comprising indexed rotating rings such as a ring, a wedding ring, a bracelet, a pendant, a fashion accessory or similar, comprising at least one internal ring (2) and at least one external ring (3-5), mounted coaxially and freely so as to rotate with respect to each other around their common axis, said piece of jewellery comprising indexing means (7) that allow to index the position of the rings (2-5) with respect to each other, said indexing means (7) comprising at least one indexing finger (71) in a contact area of at least one of said rings and at least one indexing notch (70) in the other contact area of said adjacent ring oriented towards said first ring, said indexing finger being able to move between a protruding position, in which it is located in said indexing notch (70) and locks the relative position of said rings (2-5), and a retracted position in which it allows a relative rotation of these rings (2-5), **characterised in that** said indexing finger (71) is arranged on a flexible blade (72) forming one single part with said first ring and arranged so as to retract under the action of a rotational force exerted on at least one of said rings (2-5) exceeding the elastic resistance of said flexible blade (72).

2. Piece of jewellery according to claim 1, **characterised in that** said indexing means (7) comprise several indexing notches (70) arranged to define several indexed positions.

3. Piece of jewellery according to claim 1, **characterised in that** said indexing means (7) comprise at least two indexing fingers (71) arranged at a distance of each other and located each on a flexible blade (72).

4. Piece of jewellery according to claim 1, **characterised in that** said indexing means (7) are arranged in the corresponding diameters of said rings.

5. Piece of jewellery according to claim 1, **characterised in that** said indexing means (7) are arranged in the corresponding sides of said rings (2-5).

6. Piece of jewellery according to claim 5, comprising an internal ring (2) and several juxtaposed external rings (3-5), **characterised in that** said indexing means (7) are arranged in the corresponding sides of at least two of said rings.

7. Piece of jewellery according to claim 4, comprising an internal ring (2) on which several superimposed rings are mounted, **characterised in that** said indexing means (7) are arranged in the corresponding diameters of at least two of said rings.

8. Piece of jewellery according to claim 1, **characterised in that** said flexible blade (72) is machined in a contact area of at least one first ring so as to be able to move between its protruding and retracted positions in direction of the adjacent ring, and comprises an external protuberance that forms said indexing finger (71), and **in that** said indexing notch (70) is machined in the other contact area of said adjacent ring (4) oriented towards the first ring bearing said indexing finger (71).

9. Piece of jewellery according to claim 8, **characterised in that** said indexing finger (71) and said indexing notch (70) have a complementary curved profile.

10. Piece of jewellery according to any of the previous claims, **characterised in that** said rings (2-5) comprise lightening recesses (21-51).

11. Method for the production of a circular piece of jewellery (1) according to any of the previous claims, in which said rings (2-5) are manufactured separately by cutting, machining said indexing means (7) from bulk, they are assembled freely coaxially in each other and the assembly of these rings is locked to make it impossible to dismount.

## Patentansprüche

1. Rundes Schmuckstück (1) mit indizierten Drehringen, wie ein Ring, ein Trauring, ein Armband, ein Anhänger, ein Modeaccessoire oder dergleichen, bestehend aus mindestens einem Innenring (2) und mindestens einem Außenring (3-5), die frei koaxial montiert sind um jeweils in Bezug auf die anderen Ringe um ihre gemeinsame Achse zu drehen, wobei das besagte Schmuckstück mit Indiziermitteln (7) versehen ist, die erlauben, die Lage der Ringe (2-5) jeweils in Bezug auf die anderen Ringe zu indizieren, wobei die besagten Indiziermittel (7) mindestens einen Indizier-Finger (71) in einem Kontaktbereich von mindestens einem der besagten Ringe und mindestens eine in Richtung des besagten ersten Rings orientierte Indizier-Kerbe (70) in dem anderen Kontaktbereich des besagten anliegenden Rings betragen, wobei der besagte Indizier-Finger sich bewegen kann zwischen einer vorspringenden Position, in der er sich in der besagten Indizier-Kerbe (70) befindet und die relative Lage der besagten Ringe (2-5) verriegelt, und einer eingezogenen Position, in der er eine relative Drehung dieser Ringe (2-5) erlaubt, **dadurch gekennzeichnet, dass** der besagte Indizier-Finger (71) auf einer flexiblen Lasche (72) angeordnet ist, die aus einem Stück mit dem besagten ersten Ring besteht und die ausgelegt ist, um sich einzuziehen unter der Auswirkung einer auf mindestens einen der Ringe (2-5) ausgeübte Drehkraft, die den elastischen Widerstand der besagten flexiblen Lasche (72) übersteigt.

2. Schmuckstück nach Anspruch 1, **dadurch gekennzeichnet, dass** die besagten Indiziermittel (7) mehrere Indizier-Kerben (70) betragen, die ausgelegt sind, um mehrere indizierte Positionen festzulegen.

3. Schmuckstück nach Anspruch 1, **dadurch gekennzeichnet, dass** die besagten Indiziermittel (7) mindestens zwei, im Abstand zueinander angeordnete Indizier-Finger (71) betragen die jeweils von einer flexible Lasche (72) getragen werden.

4. Schmuckstück nach Anspruch 1, **dadurch gekennzeichnet, dass** die besagten Indiziermittel (7) in den entsprechenden Durchmessern der besagten Ringe angeordnet sind.

5. Schmuckstück nach Anspruch 1, **dadurch gekennzeichnet, dass** die besagten Indiziermittel (7) in den entsprechenden Seiten der besagten Ringe (2-5) angeordnet sind.

6. Schmuckstück nach Anspruch 5, bestehend aus einem Innenring (2) und aus mehreren nebeneinander liegenden Außenringen (3-5), **dadurch gekennzeichnet, dass** die besagten Indiziermittel (7) in den entsprechenden Seiten von mindestens zwei der besagten Ringe angeordnet sind.

7. Schmuckstück nach Anspruch 4, bestehend aus einem Innenring (2) auf dem mehrere übereinander liegende Ringe montiert sind, **dadurch gekennzeichnet, dass** die besagten Indiziermittel (7) in den entsprechenden Durchmessern von mindestens zwei der besagten Ringe angeordnet sind.

8. Schmuckstück nach Anspruch 1, **dadurch gekennzeichnet, dass** die besagte flexible Lasche (72) in einem Kontaktbereich von mindestens einem ersten Ring hergestellt wird, um sich zwischen seiner vorspringenden Position und seiner eingezogenen Position in Richtung des anliegenden Rings bewegen zu können, und eine Außenprotuberanz aufweist, die den besagte Indizier-Finger (71) bildet, und **dadurch**, dass die besagte Indizier-Kerbe (70) in dem anderen Kontaktbereich des besagten anliegenden Rings (4), in Richtung des ersten Rings mit dem besagten Indizier-Finger (71) orientiert, eingearbeitet ist.

9. Schmuckstück nach Anspruch 8, **dadurch gekennzeichnet, dass** der besagte Indizier-Finger (71) und die besagte Indizier-Kerbe (70) komplementäre kurve Profile aufweisen.

10. Schmuckstück nach irgendeinem der vorherigen Ansprüche, **dadurch gekennzeichnet, dass** die besagte Ringe (2-5) Aussparungen (21-51) zur Gewichtsverringerung betragen.

11. Herstellungsverfahren für ein rundes Schmuckstück (1) nach irgendeinem der vorherigen Ansprüche, in dem man die besagten Ringe (2-5) separat durch Spanabhebung herstellt, indem man die besagten Indiziermittel (7) aus dem vollen Ring bearbeitet, man sie frei koaxial ineinander fügt und man den Zusammenbau dieser Ringe verriegelt um ihn undemontierbar zu machen.
